# EUROPÄISCHE PATENTSCHRIFT

(11) **EP 0 910 537 B1**
(45) Veröffentlichungstag und Bekanntmachung des Hinweises auf die Patenterteilung: **10.07.2002**
(21) Anmeldenummer: 98928244.7
(22) Anmeldetag: 12.05.1998
(51) Int. Cl.: B65C 9/14

(54) **VORRICHTUNG ZUM AUFBRINGEN VON ETIKETTEN**
DEVICE FOR APPLYING LABELS
DISPOSITIF POUR L'APPLICATION D'ETIQUETTES

(30) Priorität: 12.05.1997 DE 19719420
(43) Veröffentlichungstag der Anmeldung: 28.04.1999
(73) Patentinhaber: KRONES Aktiengesellschaft, D-93068 Neutraubling (DE)
(72) Erfinder: EIBAN, Günther, D-93053 Regensburg (DE)
(86) Internationale Anmeldenummer: EP9802760
(87) Internationale Veröffentlichungsnummer: WO9851573

(56) Entgegenhaltungen:
- EP-A- 0 499 818
- DE-A- 2 412 002
- DE-A- 2 907 112
- DE-A- 4 235 516
- DE-A- 19 538 943
- GB-A- 321 437

## Beschreibung

Die Erfindung betrifft eine Vorrichtung zum Aufbringen von Etiketten gemäß dem Oberbegriff des Anspruchs 1.

Die vorliegende Erfindung ist speziell zur Aufbringung von Steueretiketten auf Zigarettenschachteln geeignet, kann jedoch auch für andere Anwendungen, in denen Etiketten auf Verpackungen aufgebracht werden müssen, eingesetzt werden.

Eine gattungsgemäße Vorrichtung ist z.B. aus der DE 42 35 516 C2 bekannt, bei der eine Übergabevorrichtung aus einer Etikettenzuführeinrichtung jeweils ein Etikett übernimmt und an einen Saugbandförderer übergibt. Dieser Saugbandförderer führt das Etikett an einer Beleimungsstation vorbei, bevor er das beleimte Etikett mit einem zu etikettierenden Gegenstand in Verbindung bringt. Die Übergabeeinrichtung ist als Rotor ausgelegt, an dessen Umfangsfläche an zwei gegenüberliegenden Orten mit Hilfe von Unterdruck Etiketten festgehalten werden können. Der Saugbandförderer ist als flexibles Endlosband ausgebildet, das um entsprechende Riemenscheiben herumgeführt ist. Die Etiketten werden mit Hilfe von Unterdruck an dem Saugbandförderer in bekannter Weise gehalten. Zur Beleimung führt der Saugbandförderer das Etikett an einer Beleimungsrolle vorbei, bevor es mit einem zu etikettierenden Gegenstand in Kontakt gebracht wird.

Die bekannte Vorrichtung ist jedoch insbesondere, wenn es um hohe Etikettierleistung geht, nachteilig, weil vor allem das Prinzip der Übernahme von Etiketten auf die Oberfläche des Rotors (Übergabeeinrichtung) und die Übergabe an den Saugbandförderer die mögliche Leistung begrenzt.

Aus EP 0499 818 A1 ist eine Etikettiervorrichtung zum Anbringen von Etiketten an Gefäßen bekannt, die die Etiketten durch Abwälzen einer mit Kaltleim beschichteten Haftfläche von einem Etikettenvorratsbehälter entnimmt. Die Vorrichtung besitzt eine Mehrzahl derartiger, eine gekrümmte Oberfläche aufweisende Haftflächen, die mit gleichmäßigem Teilungsabstand auf einem gemeinsamen Teilkreis eines Rotors relativ zu diesem gesteuert verschwenkbar gelagert sind. Das mit Leim versehene Etikett wird mittels eines mit mechanischen Greiferfingern ausgestatteten Greiferzylinders von der Haftfläche abgezogen und mit der beleimten Rückseite auf ein Gefäß angedrückt. Nachteiligerweise erfordert diese Etikettiervorrichtung einen aurwendigen Greiferzylinder und ermöglicht keine ausschließliche Beleimung der Etiketten mit Heißleim, da diese sonst beim Abziehen von der Haftfläche wegen der hohen Klebkraft des Heißleims reißen würden.

Eine mit rotierenden Vakuumsegmenten arbeitende Etikettiervorrichtung ist aus DE 29 07 112 A1 bekannt. Zur Entnahme eines Etiketts aus einem Etikettenvorratsbehälter benötigt diese Vorrichtung zwei rotierende Vakuumsegmente, wobei das erste Segment ein Etikett aus einem Vorratsbehälter entnimmt und an das zweite Segment übergibt. Dieses Segment transferiert das Etikett an einen rotierenden Etikettierzylinder, der es auf einen auszustattenden Gegenstand überträgt. Die Relativbewegung der beiden rotierenden Vakuumsegmente muß für einen reibungslosen Etikettiervorgang exakt aufeinander abgestimmt sein. Nachteiligerweise werden die Etiketten beim Entnahmevorgang nur im Bereich einer Etikettenkante erfaßt und gehalten. Dadurch ist die Entnahmeleistung stark begrenzt.

Ausgehend von diesem Stand der Technik ist es daher Aufgabe der Erfindung, eine gattungsgemäße Vorrichtung dahingehend zu verbessern, dass sie hohe Leistungen ermöglicht und insbesondere auch zum Anbringen von Steueretiketten auf Zigarettenschachteln oder dergl. geeignet ist.

Diese Aufgabe wird bei einer gattungsgemäßen Vorrichtung mit den Merkmalen des kennzeichnenden Teils des Anspruchs 1 gelöst.

Die erfindungsgemäße Vorrichtung weist eine Übergabevorrichtung auf, die einen Rotor umfasst, an dem steuerbare Paletten mit je einer gekrümmten Oberfläche drehbar gelagert sind, wobei die steuerbaren Paletten die Etiketten mit Hilfe von Unterdruck an der jeweiligen gekrümmten Oberfläche halten und zwischen der Etikettenzuführeinrichtung und dem Saugbandförderer transportieren.

Mit Hilfe derartiger steuerbarer Paletten ist es möglich, mit einem Rotor Etiketten in dichterer Folge, d.h. geringeren Zwischenabständen, auf den Saugbandförderer aufzubringen, so dass damit auch ein kleiner Teilungsabstand der zu etikettierenden Gegenstände möglich wird, was schließlich eine Leistungserhöhung bedingt, weil bei gleicher Fördergeschwindigkeit eine größere Zahl von Gegenständen pro Zeiteinheit verarbeitet werden kann.

Die Paletten können derart gesteuert werden, dass eine präzise Übernahme der Etiketten aus der Etikettenzuführeinrichtung möglich ist. Z.B. können die Paletten so betätigt werden, dass die jeweilige gekrümmte Übernahmefläche auf den zu übernehmenden Etiketten eine vollflächige Abwälzbewegung durchführt. Ebenso können die Paletten so gesteuert werden, dass die Etiketten auf dem Saugbandförderer in einer Abwälzbewegung übergeben werden, wobei die Etiketten in sehr dichter Folge aufgebracht werden können.

Weiterhin ist es vorteilhaft, wenn der Krümmungsradius der gekrümmten Oberfläche der Paletten kleiner als die Summe aus dem jeweiligen Abstand der Drehachse einer Palette von der Rotorachse und dem minimalen Abstand der Drehachse derselben Palette von der gekrummten Palettenoberfläche ist. Dies lässt bei gegebener Etikettenlänge eine dichte Anordnung der Paletten, d.h. einen geringen Teilungsabstand auf dem Rotor zu, ohne dass sich die Paletten gegenseitig in ihrer Bewegung stören.

Besonders vorteilhafterweise ist der Krümmungsradius der gekrümmten Oberflächen der einzelnen Paletten größer als der minimale Abstand der gekrümmten Fläche von der jeweiligen Drehachse, um die sich die Palette mit Bezug zu dem Übergaberotor dreht. Auf diese Weise steht eine größere effektive Palettenlänge für die Übergabe längerer Etiketten zur Verfügung, ohne dass der Rotorradius vergrößert werden muss.

Gemäß einer ersten Ausführungsform sind Führungselemente, die mit den Paletten verbunden sind, und eine feststehende Kulissenführung vorgesehen, die derart ausgeführt ist, dass sie mit den Führungselementen so zusammenwirkt, dass sich die Paletten zumindest beim Etikettenaufnahmevorgang und beim Übergabevorgang um ihre Drehachse relativ zum Rotor drehen, d.h. rotieren. Eine derartige Kulissenführung mit dazu korrespondierenden Führungselementen macht es auf einfache Weise möglich, die Paletten so zu steuern, dass z.B. eine Abwälzbewegung der gekrümmten Oberflächen an dem Saugbandförderer stattfindet und auch an dem zu übernehmenden Etikett aus der Etikettenzuführeinrichtung.

Gemäß einer weiteren Ausführungsform sind Führungselemente, die mit den Paletten verbunden sind, und eine feststehende Kulissenführung derart vorgesehen, dass ihr Zusammenwirken dazu führt, dass die Paletten zumindest beim Übergabevorgang und beim Etikettenaufnahmevorgang eine Schwenkbewegung durchführen. Mit Hilfe einer solchen Ausführungsform ist es möglich, einen ebensolchen Effekt wie bei der ersten Ausführungsform zu erreichen, wobei ein noch weiter vereinfachter Bewegungsablauf gewährleistet ist. Bei dieser Variante führen die Paletten während einer vollständigen Rotordrehung eine oszillierende Bewegung aus.

Bei einer Ausgestaltung der zuvor genannten Ausführungsformen sind dabei die Bewegungen der Paletten um ihre Drehachse beim Übergabevorgang und/oder beim Etikettenaufnahmevorgang und die Drehung des Rotors nicht gleichsinnig.

In weiterer vorteilhafter Ausgestaltung ist eine Klebstoffaufspritzeinrichtung als Klebemittelaufbringeinrichtung vorgesehen. Dies ermöglicht eine sehr gleichmäßige und sparsame Klebstoffaufbringung, die jedoch im Gegensatz zu einer Leimrolle sehr viel weniger Platz beansprucht.

Besonders vorteilhaft kann die Vorrichtung zur Etikettierung von Zigarettenschachteln eingesetzt werden. Im Speziellen können die Zïgarettenschachteln von der Transporteinrichtung senkrecht stehend zugeführt werden. Dabei kann aufgrund der Form der stehenden Zigarettenschachteln ein geringer Teilungsabstand eingehalten werden, was zu weiterer Leistungserhöhung der Vorrichtung führt.

Anhand der beiliegenden Figuren wird nun die Erfindung im Detail beschrieben. Dabei zeigt:
- Figur 1: eine schematische Übersicht einer erfindungsgemäßen Vorrichtung,
- Figur 2: eine Vorderansicht einer ersten Ausführungsform einer erfindungsgemäßen Vorrichtung,
- Figur 3: ein Detail der Figur 2, eine steuerbare Palette zeigend, und
- Figur 4: eine Vorderansicht einer weiteren Ausführungsform einer erfindungsgemäßen Vorrichtung.

Figur 1 zeigt in perspektivischer Sicht die wesentlichen Komponenten einer erfindungsgemäßen Vorrichtung. Mit Bezugsziffer 1 ist eine Etikettenzuführeinrichtung mit einzelnen Etikettenschächten bzw. -magazinen 1a bis 1k gezeigt, die so verschieblich gelagert sind, dass sie nacheinander an die Stelle desjenigen Schachtes 1k gebracht werden können, der in der Figur mit den steuerbaren Paletten 3 gerade zusammenwirkt. Die steuerbaren Paletten befinden sich auf einem kontinuierlich angetriebenen Übergaberotor 5. Die Paletten sitzen auf Wellen, die um Achsen 3a dreh- oder schwenkbar angetrieben werden. In dem gezeigten Ausführungsbeispiel führen die Paletten im Bereich der Etikettenschächte eine kurzzeitige Drehbewegung entgegen dem Uhrzeigersinn aus(Pfeil 3b), im Bereich des Saugförderers 4 ebenfalls im Gegenuhrzeigersinn (Pfeil 3c), während der Rotor insgesamt im Uhrzeigersinn (Pfeil 5b) umläuft. Ein Transportband 10 fördert zu etikettierende Verpackungsbehälter 11, z.B. Zigarettenschachteln, kontinuierlich in senkrecht stehender Position. Die Etiketten sollen auf der oberen Oberfläche 11a aufgebracht werden. Es kann sich dabei z.B. um Steuerstreifen handeln.

Prinzipiell arbeitet diese Vorrichtung wie folgt. In dem Etikettenzulieferer 1 sind die Etiketten 2 stapelweise aufbewahrt. Es existieren nebeneinanderliegende, vollständig mit Etiketten bestückte Schächte 1a bis 1k, so dass bei Entleerung eines Etikettenschachtes durch manuelles oder automatisches Nachschieben des nächsten Etikettenschachtes ein kontinuierlicher Betrieb gesichert ist. Die Etiketten werden einzeln an dem zum Rotor 5 weisenden Ende des sich in der Entnahmeposition befindenden Etikettenschachtes 1k von einer sich auf dem vordersten Etikett vollflächig abwälzenden Palette 3 übernommen. Die Palette 3 wird durch Drehung des Rotors 5 an dem Etikettenschacht 1k vorbeibewegt. Das Etikett wird dabei durch Unterdruck gehalten, der auf der gekrümmten Oberfläche 3e der Paletten 3 mittels einer Vielzahl von radial verlaufenden Vakuumbohrungen erzeugt wird. Von den Paletten 3 werden die Etiketten durch die Drehung des Rotors 5 dem Saugbandförderer 4 zugeführt, der wiederum durch Unterdruck das Etikett von der sich abwälzenden Palette 3 übernimmt. Der Saugbandförderer bewegt sich in Richtung 4a und führt die Etiketten weiter in Richtung zu der Transporteinrichtung 10. Kurz vor dem Übergabepunkt zwischen Saugbandförderer 4 und den zu etikettierenden Gegenständen auf dem Transportband 10 ist eine steuerbare Klebstoffaufspritzeinrichtung vorgesehen, die in der Zeichnung aus Übersichtlichkeitsgründen nicht gezeigt ist. Mit ihrer Hilfe wird Klebstoff auf die Etiketten aufgebracht. Die Klebstoffaufspritzeinrichtung ist dabei so angeordnet, dass der Klebstoff erst kurz vor der Etikettenübergabe auf die Gegenstände auf die Etiketten gelangt. Das Transportband 10 transportiert senkrecht stehende Zigarettenschachteln in dichter Folge zu der Etikettenaufbringstation. Am Übergabepunkt werden die Etiketten (Zollstreifen), auf die bereits Klebstoff aufgebracht ist, z.B. über die Stirnseiten 11a der Zigarettenschachteln 11 geklebt.

Der Etikettenaufnahmevorgang und der Übergabevorgang durch die Paletten 3 wird nun anhand der Figur 2 für eine erste, dort gezeigte Ausführungsform genauer erläutert. Dabei sind gleiche Elemente mit gleichen Bezugszeichen, wie in Fig. 1 bezeichnet. R ist der Radius der Bahnkurve, auf der sich die Drehachsen der insgesamt acht Paletten 3 bei der Bewegung des Rotors 5 in Richtung 5b um die Achse 5a bewegen. Die einzelnen Paletten 3 sind mit nicht gezeigten Steuerelementen, z.B. Rollenhebel, versehen, die in einer feststehenden Kulisse, z.B.Nutkurve, laufen und die einzelnen Paletten 3 bei der Rotation um die Achse 5a zu der im Folgenden beschriebenen Bewegung veranlassen. Die gekrümmte Oberfläche 3e wälzt sich vollflächig mit einer geeigneten Schwenkbewegung 3b der Palette an der Etikettenzuführungeinrichtung 1 derart ab, dass aufgrund des auf der Oberfläche erzeugten Unterdrucks ein Etikett dort haften bleibt und mit seiner bedruckten Fläche nach außen weist. Im weiteren Verlauf der Rotation des Rotors um die Achse 5a wird die Palette 3 durch die Steuerelemente und die Kulisse so geschwenkt, dass auf dem gegenüberliegenden Saugbandförderer wiederum eine annähernd schlupffreie Abrollbewegung der gekrümmten Oberfläche 3e möglich ist. Gleichzeitig wird in diesem Moment die Vakuumversorgung der Oberfläche 3e unterbrochen und ggf. sogar Druckluft zugeführt. Für diese Aufgabe kann im Rotor ein z.B. schlitzgesteuerter Drehverteiler vorgesehen werden mit dem die einzelnen Paletten durch eine axiale Bohrung in der Palettenwelle in Verbindung stehen. Die Führungselemente und die feststehende Kulisse sind dabei entsprechend ausgeführt, um diese Abrollbewegung zu bewirken. Die einzelnen Paletten 3 führen also auf dem Weg um die Achse 5a sowohl im Bereich der Etikettenaufnahme aus der Etikettenzuführeinrichtung 1 als auch im Bereich der Übergabe der Etiketten an den Saugbandförderer 4 eine Schwenkbewegung durch. Aus den in Fig. 2 abgebildeten Stellungen der Paletten 3 ist erkennbar, dass die Paletten während eines vollständigen Umlaufs des Rotors eine oszillierende Bewegungsfolge ausführen.

Figur 3 zeigt im Detail eine Palette, wie sie in dieser Ausführungsform eingesetzt wird. Die Oberfläche 3e hat einen Krümmungsradius r , der größer ist als der minimale Abstand a der Oberfläche 3e von der Drehachse 3a der Palette 3. Dieser Krümmungsradius r ist jedoch kleiner als die Summe des Radius R der Umlaufbahn der Drehachsen 3a um die Achse 5a und dem Abstand a der Oberfläche 3e zu der jeweiligen Drehachse 3a. Bevorzugt ist sogar der Krümmungsdurchmesser kleiner als die zuvorgenannte Summe. Auf diese Weise ist gewährleistet, dass trotz einer sehr dichten, geringe Zwischenabstände aufweisenden Anordnung der Paletten 3 auf dem Rotor 5 eine präzise Abwälzbewegung der gekrümmten Oberfläche 3e sowohl bei der Etikettenaufnahme als auch bei der Etikettenübergabe gegeben ist, wodurch hohe Leistungen erreichbar sind.

Eine andere Ausführungsform ist in der Figur 4 gezeigt. Gleiche Elemente sind wieder mit gleichen Bezugszeichen bezeichnet. Die Paletten 30 sind jeweils mit zwei, ein Rollensternrad bildenden Führungsrollenpaaren 6a, 6b, 7a, 7b verbunden, wobei die Rollenpaare höhenmäßig versetzt zueinander ausgerichtet sind und in feststehenden, ebenfalls höhenversetzten Kulissen 8, 9 laufen, wobei die Kulissen als mittenfreie Ringscheiben mit innenliegenden Steuerflächen ausgebildet sind. Die Drehachsen 30a der Paletten 30 werden auf dem strichpunktiert gezeigten Kreis von dem Rotor 5 um die Achse 5a gedreht. Auf dem gesamten Rotationsweg um die Achse 5a - mit Ausnahme des Etikettenaufnahmebereiches und des Etikettenübergabebereiches - sind zwei Führungsrollen mit den feststehenden Kulissen 8, 9 gleichzeitig in Eingriff und rollen an diesen ab. In Figur 4 sind die Führungsrollen 6a, 6b der Kulisse 9 und die Führungsrollen 7a, 7b der Kulisse 8 zugeordnet.

Im Umlaufbereich zwischen dem Saugbandförderer 4 und der Etikettenzuführung 1 läuft die Führungsrolle 6a an der radial inneren Fläche der Kulisse 9 und gleichzeitig die Rolle 7b an der Kulisse 8. Die Führungsrollen 7a, 6b liegen frei. Dreht sich der Rotor weiter in Richtung 5b um die Achse 5a, so geraten im Bereich der Etikettenzuführeinrichtung 1 die Führungsrollen 7a und 6b mit den radial nach innen ragenden Zähnen der Kulissen 8 bzw. 9 in Eingriff. Dadurch wird im Bereich der Entnahmevorrichtung 1 durch die Kulissenführungen eine der Rotordrehrichtung 5b entgegengesetzte Drehung 30c der Palette 30 ausgelöst, deren Ablauf von der Zahnform der Kulisse bestimmt wird. Ebenso wird eine entsprechende Drehung 30b im Bereich der Übergabe auf den Saugbandförderer 4 ausgelöst. Bei dieser Ausführungsform führt also eine einzelne Palette während der Rotation um die Achse 5a im Bereich der Entnahmevorrichtung 1 und im Bereich des Saugbandförderers 4 jeweils eine vollständige Drehung um die Achse 30a aus. Die Verhältnisse der Krümmungsradien und Rotationsradien sind in diesem Ausführungsbeispiel so, dass der Krümmungsmittelpunkt der Paletten auf dem Radius R der Umlaufbahn der Paletten und konzentrisch auf der jeweiligen Achse 30a liegt. Es könnte jedoch aber auch hier eine Variante mit einer Palettengeometrie gewählt werden, wie sie anhand von Figur 3 erläutert ist.

Mit der beschriebenen Vorrichtung ist es möglich, sehr präzise und mit hoher Leistung Etiketten zuverlässig auf Gegenstände, insbesondere Steueretiketten auf Zigarettenschachteln, aufzubringen.

## Patentansprüche

1. Vorrichtung zum Aufbringen von Etiketten auf Gegenstände, insbesondere zum Aufbringen von Steuerstreifen auf Zigarettenschachteln, mit einer Etikettenzuführeinrichtung (1), mit einer Übergabevorrichtung zur Aufnahme der Etiketten (2) aus der Etikettenzuführeinrichtung und Übergabe an einen Saugbandförderer (4), der die Etiketten an auf einer Transporteinrichtung (10) geförderte, zu etikettierende Gegenstände (11) übergibt, und mit einer Klebemittelaufbringeinrichtung im Bereich des Saugbandförderers zwischen der Übergabevorrichtung und der Transporteinrichtung zum Aufbringen von Klebemittel auf die Etiketten, **dadurch gekennzeichnet, dass** die Übergabevorrichtung einen Rotor (5) mit einer Rotorachse (5a) umfasst, an dem steuerbare Paletten (3, 30) mit je mindestens einer gekrümmten Oberfläche um eine zur Rotorachse (5a) exzentrisch angeordnete Drehachse (3a, 30a) drehbar gelagert sind, die die Etiketten (2) mit Hilfe von Unterdruck an der gekrümmten Oberfläche im Wesentlichen vollflächig halten und von der Etikettenzuführeinrichtung (1) zum Saugbandförderer (4) transportieren.

2. Vorrichtung zum Aufbringen von Etiketten nach Anspruch 1,
**dadurch gekennzeichnet, dass**
der Krümmungsradius (r) der gekrümmten Oberflächen größer ist als deren Abstand (a) von der Drehachse (3a, 30a), um die die Palette (3, 30) mit Bezug zu dem Rotor (5) drehbar ist.

3. Vorrichtung zum Aufbringen von Etiketten nach einem der bisherigen Ansprüche,
**dadurch gekennzeichnet, dass**
der Krümmungsradius (r) der gekrümmten Oberflächen kleiner als die Summe des Abstandes (R) der Drehachse (3a, 30a) einer Palette (3, 30) von der Rotorachse (5a) und des Abstandes (a) der Drehachse (3, 30) einer Palette (3, 30) von der gekrümmten Fläche entspricht.

4. Vorrichtung zum Aufbringen von Etiketten nach einem der bisherigen Ansprüche,
**gekennzeichnet durch**
Führungselemente (6a, 6b, 7a, 7b), die mit den Paletten (30) verbunden sind, und eine feststehende Kulissenführung (8, 9), die derart ausgeformt ist, dass sie mit den Führungselementen (6a, 6b, 7a, 7b) so zusammenwirkt, dass sich die Paletten (30) zumindest beim Etikettenaufnahmevorgang und beim Übergabevorgang einmal um die jeweilige Drehachse (30a) drehen.

5. Vorrichtung zum Aufbringen von Etiketten nach einem der Ansprüche 1 bis 3,
**gekennzeichnet durch**
Führungselemente, die mit den Paletten (3) verbunden sind, und eine feststehende Kulissenführung, die derart ausgeformt ist, dass sie mit den Führungselementen so zusammenwirkt, dass die Paletten (3) zumindest beim Übergabevorgang und beim Etikettenaufnahmevorgang eine Schwenkbewegung durchführen.

6. Vorrichtung zum Aufbringen von Etiketten nach einem der Ansprüche 4 und 5,
**dadurch gekennzeichnet, dass**
die Bewegung der Paletten (3, 30) um die Drehachsen (3a, 30a) beim Übergabevorgang und/oder beim Etikettenaufnahmevorgang und die Drehung des Rotors (5) nicht gleichsinnig sind.

7. Vorrichtung zum Aufbringen von Etiketten nach einem der bisherigen Ansprüche,
**dadurch gekennzeichnet, dass**
eine Klebstoffaufspritzeinrichtung als Klebmittelaufbringeinrichtung vorgesehen ist.

8. Vorrichtung zum Aufbringen von Etiketten nach einem der bisherigen Ansprüche,
**dadurch gekennzeichnet, dass**
die Vorrichtung zur Etikettierung von Zigarettenschachteln (11) einsetzbar ist.

9. Vorrichtung zum Aufbringen von Etiketten nach Anspruch 8,
**dadurch gekennzeichnet, dass**
die Zigarettenschachteln von der Transporteinrichtung (10) senkrecht stehend zugeführt werden.

10. Vorrichtung zum Aufbringen der Etiketten nach einem der bisherigen Ansprüche,
**dadurch gekennzeichnet, dass**
die Unterdruckversorgung der gekrümmten Oberfläche beim Übergabevorgang aufgehoben wird.

## Claims

1. Machine for affixing labels to objects, more particularly for affixing revenue strips to cigarette packs, having a label feed device (1), a transfer device for receiving the labels (2) from the label feed device and transferring them to a suction-type belt conveyer (4) which transfers the labels to objects for labelling (11) being conveyed on a conveyor device (10), and having an adhesive applicator device in the region of the suction-type belt conveyor between the transfer device and the conveyor device for applying adhesive to the labels,
**characterised in that** the transfer device comprises a rotor (5) with a rotor axis (5a), on which controllable pallets (3, 30) each with at least one curved surface are mounted for rotation about a rotational axis (3a, 30a) arranged eccentrically to the rotor axis (5a), said pallets holding more or less the entire surface of the labels (2) against the curved surface with the help of a partial vacuum and carrying them from the label feed device (1) to the suction-type belt conveyor (4).

2. Machine for affixing labels according to claim 1,
**characterised in that** the radius of curvature (r) of the curved surfaces is greater than the distance thereof (a) from the rotational axis (3a, 30a) about which the pallet (3, 30) is adapted to be rotated with reference to the rotor (5).

3. Machine for affixing labels according to either of the preceding claims,
**characterised in that** the radius of curvature (r) of the curved surfaces corresponds to less than the sum of the distance (R) of the rotational axis (3a, 30a) of a pallet (3, 30) from the rotor axis (5a) and the distance (a) of the rotational axis (3a, 30a) of a pallet (3, 30) from the curved surface.

4. Machine for affixing labels according to any of the preceding claims,
**characterised by** guide elements (6a, 6b, 7a, 7b) which are joined to the pallets (30), and a fixed crank-type guide (8, 9) which is so configured that it cooperates with the guide elements (6a, 6b, 7a, 7b) in such a way that at least during the label receiving operation and during the transfer operation the pallets (30) rotate once about their respective rotational axis (30a).

5. Machine for affixing labels according to any of claims 1 to 3,
**characterised by** guide elements which are joined to the pallets (3), and a fixed crank-type guide which is so configured that it cooperates with the guide elements in such a way that at least during the transfer operation and during the label receiving operation the pallets (3) execute a swivelling movement.

6. Machine for affixing labels according to either of claims 4 and 5,
**characterised in that** the movement of the pallets (3, 30) about the rotational axes (3a, 30a) during the transfer operation and/or during the label receiving operation and the rotation of the rotor (5) are not in the same direction.

7. Machine for affixing labels according to any of the preceding claims,
**characterised in that** as the adhesive applicator device a glue spraying device is provided.

8. Machine for affixing labels according to any of the preceding claims,
**characterised in that** the machine can be used for labelling packs of cigarettes (11).

9. Machine for affixing labels according to claim 8,
**characterised in that** the packs of cigarettes are fed standing vertically upright by the conveying device (10).

10. Machine for affixing the labels according to any of the preceding claims,
**characterised in that** during the transfer operation the supply of a partial vacuum to the curved surface is suspended.

## Revendications

1. Dispositif pour l'application d'étiquettes sur des objets, en particulier pour appliquer des bandes de commande sur des paquets de cigarettes, comportant un dispositif d'amenée d'étiquettes (1), un dispositif de transfert pour recevoir les étiquettes (2) délivrées par le dispositif d'amenée et les transférer à un transporteur à bande aspirante (4) qui les transfère aux objets (11) à étiquettes arrivant sur un dispositif de transport (10), avec un dispositif d'application d'un agent adhésif situé près du transporteur à bande aspirante, entre le dispositif de transfert et le dispositif de transport, et servant à appliquer l'agent adhésif sur les étiquettes,
**caractérisé en ce que**
le dispositif de transfert comprend un rotor (5) d'axe (5a), portant des palettes (3, 30) commandables présentant chacune au moins une portée courbe et pouvant tourner autour d'un axe de rotation (3a, 30a) centré par rapport à l'axe (5a) du rotor, ces palettes maintenant, avec l'assistance d'une dépression, les étiquettes (2) appliquées essentiellement à plat sur les portées courbes et les transportant du dispositif d'amenée (1) au transporteur à bande aspirante (4).

2. Dispositif pour l'application d'étiquettes sur des objets selon la revendication 1,
**caractérisé en ce que**
le rayon de courbure (r) des portées des palettes est supérieur à la distance (a), séparant ces portées de l'axe de rotation (3a, 30a) autour duquel chaque palette (3, 30) peut tourner par rapport au rotor (5).

3. Dispositif pour l'application d'étiquettes sur des objets selon la revendication 1 ou 2,
**caractérisé en ce que**
le rayon de courbure (r) des portées des palettes est inférieur à la somme de la distance (R) entre l'axe de rotation (3a, 30a) d'une palette (3, 30) et l'axe (5a) du rotor, et de la distance (a) entre l'axe de rotation (3a, 30a) d'une palette (3,30) et sa portée courbe.

4. Dispositif pour l'application d'étiquettes sur des objets selon l'une des revendications précédentes,
**caractérisé en ce qu'**
il comporte des éléments de guidage (6a, 6b, 7a, 7b) reliés aux palettes (30), ainsi qu'un guidage à coulisse (8, 9) dont la forme est telle qu'il coopère avec les éléments de guidage (6a, 6b, 7a, 7b) de manière que chaque palette (30), au moins quand elle accueille l'étiquette et quand elle la transfère, fait un tour autour de son axe (30a).

5. Dispositif pour l'application d'étiquettes sur des objets selon les revendications 1 à 3,
**caractérisé en ce que**
il comporte des éléments de guidage reliés aux palettes (3) ainsi qu'un guidage à coulisse dont la forme est telle qu'il coopère avec les éléments de guidage de manière que chaque palette (3), au moins quand elle accueille l'étiquette et quand elle la transfère, effectue un mouvement de basculement.

6. Dispositif pour l'application d'étiquettes sur des objets selon les revendications 4 et 5,
**caractérisé en ce que**
les mouvements des palettes (3, 30) autour de leurs axes de rotation (3a, 30a) lors du transfert et/ou de l'accueil des étiquettes, s'effectuent en sens contraire du sens de rotation du rotor (5).

7. Dispositif pour l'application d'étiquettes sur des objets selon les revendications précédentes,
**caractérisé en ce qu'**
il est prévu, comme dispositif d'application de l'agent adhésif, un dispositif de projection de cet agent.

8. Dispositif pour l'application d'étiquettes sur des objets selon les revendications précédentes,
**caractérisé en ce que**
le dispositif peut être utilisé pour étiqueter des paquets de cigarettes (11).

9. Dispositif pour l'application d'étiquettes sur des objets selon la revendication 8,
**caractérisé en ce que**
les paquets de cigarettes sont amenés en position verticale par le dispositif de transport (10).

10. Dispositif pour l'application d'étiquettes sur des objets selon les revendications précédentes,
**caractérisé en ce que**
l'alimentation en dépression des portées courbes est interrompue pendant l'opération de transfert.
